# FASCICULE DE BREVET EUROPEEN

(11) **EP 1 839 524 B1**
(45) Date de publication et mention de la délivrance du brevet: **16.11.2011**
(21) Numéro de dépôt: 07300901.1
(22) Date de dépôt: 28.03.2007
(51) Int. Cl.: A45D 40/26, A45D 34/04

(54) **Dispositif de conditionnement et d'application**
Behälter und Auftragelement
Packaging and applicator device

(30) Priorité: 31.03.2006 FR 0651148
(43) Date de publication de la demande: 03.10.2007
(73) Titulaire: L'Oréal, 75008 Paris (FR)
(72) Inventeur: Abergel, Aline, 92100, Boulogne (FR)
(74) Mandataire: Tanty, François

(56) Documents cités:
- EP-A- 1 393 649
- EP-A1- 1 362 525
- WO-A-01/62519
- DE-A1- 4 236 050
- FR-A1- 2 848 790
- GB-A- 2 160 105
- US-A- 4 961 661
- US-A- 5 845 659
- US-A1- 2005 020 948

## Description

La présente invention concerne des dispositifs de conditionnement et d'application comportant des applicateurs configurés pour appliquer un produit cosmétique, de maquillage et/ou de soin, sur les matières kératiniques, en particulier la peau ou les lèvres.

L'invention s'intéresse plus particulièrement mais non exclusivement aux applicateurs destinés au maquillage des paupières supérieures et/ou inférieures, notamment pour dessiner un trait sur celles-ci.

Le produit peut par exemple être un eyeliner. Le produit peut par exemple être autre qu'un fard à paupières ou qu'une ombre à paupières.

Par « produit cosmétique », on entend un produit tel que défini dans la Directive 93/35/CEE du Conseil du 14 juin 1993 modifiant la Directive 76/768/CEE. Il s'agit par exemple d'un produit de maquillage contenant des pigments, tels qu'un eyeliner.

Des applicateurs équipés d'un organe d'application rotatif sont connus des demandes de brevet EP-A1-1 393 649 et EP-A1 1 498 045, lesquelles divulguent des organes d'application tournant autour d'un axe de rotation perpendiculaire à l'axe longitudinal du manche.

L'application du produit est rendue relativement difficile dans certaines conditions, car la main de l'utilisateur tend à cacher l'organe d'application et cela peut nuire à la précision de l'application.

Il est mentionné dans la demande EP-A1-1 498 045 que l'axe de rotation de l'organe d'application peut encore dans une variante être parallèle à l'axe longitudinal du manche. Cependant, une telle configuration n'est pas très confortable et peut rendre l'application imprécise également.

FR 2 848 790 décrit un applicateur rotatif pour maquiller une paupière, qui comporte une courbure concave.

EP 1 362 525 concerne l'application d'un déodorant.

US 2005/0020948 porte sur un organe de massage.

US 4 961 661, GB 2 160 105, DE 42 36050 et US 5 845 659 concernent l'application d'un écran solaire.

Il existe donc un besoin pour améliorer encore les applicateurs existants, notamment pour faciliter l'application du produit et améliorer la précision de l'application.

Il existe également un besoin pour créer de nouveaux effets de maquillage.

L'invention vise à répondre à l'un au moins de ces besoins.

L'invention a pour objet un dispositif selon la revendication 1.

Le terme « manche » ne doit pas être compris limitativement et englobe tout système de préhension, monolithique ou formé par l'assemblage de plusieurs pièces.

Lors de l'utilisation, l'organe d'application peut être déplacé par l'utilisateur sur la paupière, par exemple, sans que le manche ni la main de l'utilisateur ne gênent outre mesure la vision de la région à maquiller ou de l'organe d'application, de sorte que l'application est facilitée et la précision améliorée.

L'inclinaison de l'axe de rotation et/ou le décalage de la surface applicatrice par rapport au manche est de préférence suffisant pour ne pas masquer la zone à maquiller adjacente à l'organe d'application, là où est déposé le produit lors du roulement de l'organe d'application.

L'axe de rotation de l'organe d'application peut être incliné par rapport à l'axe longitudinal du manche d'un angle non nul strictement inférieur à 90°. Cet angle peut être compris par exemple entre 10 et 80°, mieux entre 20 et 70°, notamment entre 30 et 60°.

L'axe géométrique de rotation de l'organe d'application et l'axe longitudinal du manche peuvent être séquents ou non, étant coplanaires ou non.

Lorsque la surface applicatrice est décalée latéralement par rapport à l'axe longitudinal du manche, le côté proximal de la surface applicatrice peut être libre.

Par « côté proximal de la surface applicatrice », il faut comprendre le côté de celle-ci dirigé vers l'extrémité proximale du manche.

La surface applicatrice de l'organe d'application est par exemple éloignée de l'axe longitudinal du manche d'un intervalle de largeur supérieure à 1 mm, voire à 2 mm, 3, 4, 5 ou 6 mm, une largeur relativement grande pouvant améliorer la visibilité de la zone à maquiller et de l'organe d'application. La largeur de l'intervalle ci-dessus est définie comme étant la plus petite distance, mesurée perpendiculairement à l'axe longitudinal du manche entre ce dernier et la surface applicatrice.

Le périmètre de l'organe d'application peut correspondre sensiblement, voire être supérieur, à la longueur de la frange de cils, de manière à permettre par exemple, après avoir chargé la surface applicatrice en produit, de procéder au maquillage d'une paupière sans avoir à procéder au rechargement de la surface applicatrice au cours du maquillage de cette paupière.

Le périmètre de la surface applicatrice est par exemple supérieur ou égal à 30 mm.

L'applicateur peut être configuré pour permettre de dessiner un trait continu ou interrompu, par exemple sur les paupières ou les lèvres, voire plusieurs traits, par exemple le long de la frange de cils, ou encore le contour des lèvres.

La largeur du motif formé peut être inférieure à 3 mm, voire inférieure à 2 mm, voire encore inférieure à 1 mm.

La surface applicatrice peut faire saillie vers l'extérieur entre des surfaces libres de l'organe d'application, notamment dans un plan de coupe qui comprend l'axe de rotation de l'organe d'application.

La surface applicatrice peut être bordée latéralement par une ou plusieurs surfaces libres de l'organe d'application, par exemple deux surfaces libres.

La ou les surfaces libres peuvent ne pas servir à l'application du produit. Elles peuvent s'étendre radialement par rapport à l'axe de rotation. Elles peuvent être apparentes à l'observateur, notamment lorsque l'organe d'application est observé de côté. Elles peuvent être libres sur une largeur d'au moins 1 mm, voire au moins 2 mm, voire au moins 3 mm. Le raccordement entre la ou les surfaces libres et la surface applicatrice peut être à angle droit ou sensiblement à angle droit.

La surface applicatrice peut être dépourvue de surface concave. La surface applicatrice peut être plane ou convexe, allant par exemple en s'effilant en direction du ou des points de contact avec la surface d'application. En variante, la surface applicatrice peut être légèrement concave, ou encore inclinée par rapport à l'axe de rotation.

Le plus grand diamètre de la surface applicatrice peut être supérieur à une plus grande largeur de la surface applicatrice.

La surface applicatrice peut être, dans des exemples de réalisation de l'invention, entièrement libre.

L'organe d'application peut être relié au manche par une articulation disposée entièrement d'un seul côté de la surface applicatrice. L'articulation peut par exemple comporter un moyeu tournant dans un logement correspondant. Ce dernier peut être ménagé à une extrémité du manche et le moyeu être solidaire de l'organe d'application, étant par exemple réalisé d'une seule pièce par moulage de matière, ou inversement. Le logement recevant le moyeu peut être traversant. Le moyeu peut être encliqueté dans le logement ou être retenu autrement dans celui-ci, par exemple par une pièce de maintien rapportée.

Le moyeu peut ne venir au contact que d'une partie de la surface libre. La surface libre peut comporter une zone annulaire libre, par exemple entourant le moyeu.

La surface applicatrice peut être définie par une pièce amovible, ce qui peut permettre à l'utilisateur de modifier le motif ou le trait dessiné, par exemple, ou éviter la contamination d'un produit par un autre. La surface applicatrice peut encore être définie par un organe d'application monolithique, monté de façon amovible ou non sur le manche. En variante, l'organe d'application peut être en plusieurs pièces et la surface applicatrice peut être amovible par rapport à une partie non amovible du manche, fixée à demeure sur celui-ci. La surface applicatrice est par exemple définie par un joint annulaire inséré dans une gorge annulaire de la partie non amovible de l'organe d'application.

L'axe longitudinal du manche peut être rectiligne ou curviligne.

L'organe d'application peut être entièrement réalisé dans une matière relativement rigide, par exemple une polyoléfine ou du POM.

En variante, l'organe d'application peut être au moins partiellement réalisé dans un élastomère, par exemple SBR, PDM, nitrile, thermoplastiques élastomères, notamment SEBS.

L'organe d'application peut éventuellement être réalisé au moins partiellement dans un matériau poreux, par exemple une mousse thermoplastique, élastomère, éventuellement thermoplastique élastomère.

L'organe d'application peut être réalisé en un matériau non poreux tel que par exemple une polyoléfine, par exemple PE basse densité, PE haute densité, PP, un thermoplastique élastomère, par exemple SANTOPRENE^{®} (SBS-SEBS) ou ENGAGE^{®} (ethylene octene de la société SAFIC ALCAN DOW) ou HYTREL^{®} (polyester élastomère de la société DUPONT), ou TVU, avec éventuellement un flocage sur la surface applicatrice.

L'organe d'application peut encore être réalisé avec un fritté, une mousse à cellules ouvertes ou fermées.

La surface applicatrice peut être grainée ou avec des trous ou des creux.

L'organe d'application peut être déformable élastiquement.

L'organe d'application peut être réalisé dans une seule matière ou dans plusieurs matières, par exemple par bi-injection, la surface applicatrice étant par exemple réalisée avec une matière plus souple de manière à augmenter le coefficient de friction avec la peau.

Lorsqu'une portion de l'organe d'application sert d'articulation, cette portion est avantageusement réalisée dans une matière relativement rigide de façon à réduire le frottement entre l'organe d'application et le manche.

L'inclinaison de l'axe de rotation relativement au manche peut être non réglable et déterminée lors de la fabrication. En variante, l'inclinaison de l'organe d'application par rapport à l'organe de préhension est réglable, par exemple au moyen d'un manche comportant une partie distale orientable sur laquelle est articulé l'organe d'application. La partie distale orientable est par exemple reliée au reste du manche par une liaison crantée, de façon à permettre à l'utilisateur de modifier l'inclinaison par valeurs discrètes, ou par une liaison non crantée permettant une modification continue de l'inclinaison.

La surface applicatrice peut être formée par une surface annulaire de largeur constante ou non, selon le trait à dessiner. La surface applicatrice peut être continue, de façon à tracer un trait continu lors du roulement.

En variante, la surface applicatrice peut être discontinue, comportant par exemple des picots ou autres reliefs, afin de dessiner un trait discontinu. Les picots ou autres reliefs peuvent être équirépartis angulairement ou non à la périphérie de l'organe d'application, selon que les motifs dessinés doivent être équidistants ou non.

La surface applicatrice de l'organe d'application peut comporter deux régions disjointes ou plus. Les régions disjointes peuvent être coaxiales et décalées latéralement selon l'axe de rotation, de façon à dessiner des traits ou motifs parallèles, selon l'effet recherché.

La surface applicatrice peut être cylindrique de révolution, toroïdale ou effilée.

La surface applicatrice peut être floquée ou non.

L'organe d'application peut comporter au moins un repère, notamment sur sa face frontale, pour renseigner l'utilisateur sur la rotation effective de l'organe d'application par rapport au manche, par exemple pendant l'application, de manière à l'amener à nettoyer l'applicateur si l'organe d'application ne tourne plus correctement par rapport au manche.

Le repère peut encore ajouter à l'esthétique ou servir à indexer une région de la surface applicatrice à une zone de la paupière, afin de réaliser un dessin de manière repérée relativement à la paupière, par exemple une série de motifs dont l'écartement et/ou la taille varie de façon croissante ou décroissante depuis une extrémité de la paupière jusqu'à l'autre.

L'applicateur peut comporter un organe de fermeture configuré pour recouvrir l'organe d'application en l'absence d'utilisation.

Un dispositif selon l'invention peut comporter un miroir et un éclairage associé, le cas échéant.

Au moins un produit peut être stocké dans le dispositif sous la forme d'un pain de produit, par exemple une poudre compactée ou un jus coulé. En variante, le produit peut être stocké au sein d'un substrat poreux apte à l'absorber et à le restituer sur la surface applicatrice. Ce substrat poreux peut comporter un matériau alvéolaire ou fibreux, notamment une mousse, un fritté, un feutre, un tissé ou un non tissé.

Le produit peut encore être amené directement sur la surface applicatrice par un canal d'alimentation, lorsque le produit est contenu dans le manche par exemple.

Le dispositif peut comporter au moins deux produits différents, par exemple ayant des couleurs différentes.

Le récipient peut définir un volume intérieur libre dans lequel l'organe d'application peut être inséré. Ce volume intérieur est par exemple cylindrique de révolution sur une portion au moins de sa hauteur, par exemple de diamètre intérieur allant de 7 à 20 mm, par exemple voisin de 8 mm.

L'encombrement transversal de l'organe d'application, mesuré perpendiculairement à l'axe longitudinal du récipient, est par exemple de 4 à 10 mm, par exemple de l'ordre de 5 mm.

L'organe d'application peut présenter deux faces faisant, en section axiale, un angle allant de 20° à 90°. Ces faces peuvent définir à leur jonction la surface applicatrice.

Une face de l'organe d'application située du côté du manche peut faire par exemple, avec l'axe de rotation de l'organe d'application, un angle allant de 120 à 160°.

L'organe d'application peut être supporté par une tige qui présente une portion rectiligne excentrée relativement à l'axe longitudinal du récipient. Cela peut faciliter la venue en contact de la surface applicatrice avec le produit ou une mousse disposée à l'intérieur du récipient, afin de charger la surface applicatrice en produit et/ou l'essorer.

La portion rectiligne peut se raccorder de manière excentrée à un insert symétrique de révolution, servant à fixer la tige à un capuchon de fermeture.

Un procédé de maquillage de la peau ou des lèvres, notamment de la paupière supérieure ou inférieure, peut comporter les étapes suivantes :
- fournir un dispositif de conditionnement et d'application tel que défini précédemment,
- appliquer l'organe d'application sur la peau, et
- déplacer l'applicateur de manière à faire tourner l'organe d'application en rotation au contact de la peau.

Le cas échéant, lorsque la surface applicatrice n'est pas symétrique de révolution, le procédé peut comporter l'étape consistant à positionner de manière repérée l'organe d'application par rapport à la région à maquiller avant de le faire tourner.

La surface applicatrice est par exemple définie par une série de picots dont l'écartement augmente dans le sens circonférentiel à la périphérie de l'organe d'application. En faisant tourner l'organe d'application de manière repérée au contact de la paupière, l'utilisateur peut dessiner des points dont l'écartement augmente vers l'extérieur de l'oeil ou vers l'intérieur.

De façon similaire, lorsque la surface applicatrice présente une largeur qui croît dans le sens circonférentiel, l'utilisateur peut dessiner un trait qui s'élargit vers l'intérieur ou l'extérieur de l'oeil.

Est encore décrit un dispositif de conditionnement et d'application comportant :
- un récipient,
- un manchon d'un substrat poreux imprégné d'un produit à appliquer, contenu dans le récipient,
- un applicateur comportant un organe d'application rotatif à une extrémité, agencé pour être introduit dans le récipient afin de permettre le chargement d'une surface applicatrice en produit.

L'applicateur peut notamment être tel que défini précédemment, l'organe d'application tournant autour d'un axe de rotation s'étendant obliquement par rapport à l'axe longitudinal du manche et/ou étant décalé relativement à celui-ci.

Le substrat poreux peut être une mousse élastiquement compressible, à cellules ouvertes, imprégnée du produit.

Le diamètre intérieur du manchon peut être suffisamment faible pour permettre un contact de l'organe d'application avec la surface radialement intérieure du manchon pendant le stockage et/ou lors de l'extraction de l'applicateur.

Le manche de celui-ci peut être agencé pour fermer le récipient de façon étanche. Le manche peut notamment comporter une jupe filetée agencée pour se visser sur un col du récipient.

Est encore décrit un dispositif de conditionnement et d'application comportant :
- un récipient contenant le produit à appliquer,
- un applicateur comportant :
   - une tige reliée à une première extrémité à un capuchon de fermeture du récipient,
   - un organe d'application rotatif relativement à la tige, relié à une deuxième extrémité de la tige opposée à la première,
la tige présentant une portion: supérieure excentrée relativement à l'axe longitudinal du récipient,
l'organe d'application venant au contact, par une surface applicatrice, avec une surface intérieure du récipient chargée en produit, par exemple une surface intérieure définie par un cylindre de produit ou d'un matériau poreux, éventuellement chargé en produit.

L'invention pourra être mieux comprise à la lecture de la description détaillée qui va suivre, d'exemples de mise en oeuvre non limitatifs de l'invention, et à l'examen du dessin annexé, sur lequel:
- la figure 1 est une vue en perspective, schématique, d'un applicateur conforme à l'invention,
- la figure 2 est une coupe longitudinale, schématique, de l'applicateur de la figure 1,
- la figure 3 représente isolément, en perspective, l'organe d'application des figures 1 et 2,
- la figure 4 illustre l'utilisation de l'applicateur des figures 1 à 3,
- la figure 5 représente une variante de réalisation de l'applicateur et illustre son utilisation,
- les figures 6 et 7 sont des vues schématiques et partielles de dispositifs comportant un applicateur conforme à l'invention,
- la figure 8 est une coupe longitudinale, schématique et partielle, d'un dispositif comportant un applicateur conforme à l'invention,
- les figures 10 à 13, 15 et 17 représentent des exemples de traces dessinées par la surface applicatrice de l'applicateur sur la région à maquiller,
- les figures 14, 16 et 18 à 21, et 25 sont des vues schématiques et partielles de variantes de réalisation d'organes d'application conformes à l'invention,
- la figure 22 représente isolément, en coupe longitudinale, une variante de réalisation du récipient,
- la figure 23 représente en coupe longitudinale un dispositif réalisé conformément à une variante de mise en oeuvre de l'invention, et
- la figure 24 est une section transversale, partielle et schématique, du dispositif de la figure 23.

On a représenté aux figures 1 à 4 un applicateur 1 conforme à l'invention, comportant un manche 2 s'étendant selon un axe longitudinal X, lequel est rectiligne dans l'exemple considéré.

L'applicateur 1 comporte en outre un organe d'application 5 représenté isolément à la figure 3, qui définit à sa périphérie une surface applicatrice 6. Cette dernière présente par exemple une largeur e comprise entre 0,2 et 5 mm, par exemple de l'ordre de 0,6 mm.

L'organe d'application 5 comporte un disque 7 sur lequel se raccorde un moyeu 8, lequel comporte un bossage 9 permettant son encliquetage dans un logement 10 correspondant, ménagé à une extrémité du manche 2.

En variante, l'organe d'application 5 peut comporter un logement 10, comme illustré à la figure 21, et l'organe de préhension un moyeu engagé dans celui-ci.

Le moyeu 8 et le logement 10 constituent une articulation permettant la rotation autour d'un axe de rotation Y de l'organe d'application 5 par rapport au manche 2.

L'articulation de l'organe d'application 5 sur le manche 2 pourrait encore être effectuée autrement, par exemple au moyen d'un roulement ou d'un axe rapporté traversant des logements coaxiaux du disque 7 et du manche 2.

Le moyeu 8 ne dépasse pas beaucoup du manche 2 dans l'exemple illustré aux figures 1 et 2, mais dans une variante non illustrée l'organe d'application 5 peut être solidaire d'une molette située du côté du manche opposé à la surface applicatrice 6, ce qui peut permettre par exemple à l'utilisateur de mieux visualiser la rotation de l'organe d'application 5 ou faciliter son positionnement dans une orientation prédéfinie ou encore permettre à l'utilisateur de le bloquer en rotation pour le nettoyage ou pour réaliser un effet de maquillage particulier.

Dans l'exemple illustré aux figures 1 à 4, l'axe géométrique de rotation Y forme avec l'axe longitudinal X un angle α de l'ordre de 70°. Bien entendu, on ne sort pas du cadre de la présente invention si l'angle α est différent, étant par exemple compris entre 10 et 80°. De préférence, l'angle α est non nul. De préférence également, l'angle α est strictement inférieur à 90°.

La surface applicatrice 6 est, dans l'exemple considéré, de forme annulaire cylindrique de révolution et continue, étant définie par une tranche plane du disque 7 à sa périphérie.

Une fois la surface applicatrice chargée de produit, l'utilisateur peut déplacer l'applicateur 1 de manière à faire rouler la surface applicatrice 6 sur la région à maquiller. Le produit transféré peut former un trait régulier, comme on le voit sur la figure 4.

Dans l'exemple des figures 1 et 2, l'angle α est différent de 90°. On ne sort pas du cadre de la présente invention lorsque l'angle α est sensiblement égal à 90°, comme illustré à la figure 5.

Dans cet exemple, la surface applicatrice 6 de l'organe d'application 5 est décalée latéralement par rapport au manche 2, d'un intervalle qui peut être de largeur *d* supérieure à 2 mm, voire à 4 mm, mieux à 6 mm. La distance *d* est mesurée perpendiculairement à l'axe longitudinal X, entre le bord de la surface applicatrice 6 et l'axe longitudinal X.

La surface applicatrice 6 de l'organe d'application 5 est suffisamment décalée dans l'exemple illustré par rapport au manche 2, pour que son côté proximal 4 soit libre. L'application est ainsi facilitée, puisque l'utilisateur peut mieux prévoir le trajet de l'organe d'application sur la région à maquiller et mieux percevoir le tracé déjà réalisé.

L'applicateur peut être associé à un récipient 15 contenant au moins un produit P à appliquer, pour constituer un dispositif de conditionnement et d'application 20, tel que ceux illustrés par exemple aux figures 6 et 7.

Dans l'exemple de la figure 6, le dispositif 1 comporte un boîtier logeant une réserve 22 de produit P sur laquelle l'utilisateur peut amener la surface applicatrice 6 pour la charger en produit avant de l'appliquer sur la peau.

La réserve 22 de produit est par exemple un pain de produit, lequel est par exemple pulvérulent et compacté, ou un substrat poreux imprégné du produit P, celui-ci étant fluide.

Le boîtier 20 peut comporter en outre un miroir 25 et, le cas échéant, un système d'éclairage intégré.

Le dispositif de la figure 7 se distingue de celui de la figure 6 par le fait qu'il comporte plusieurs produits, différents.

Le boîtier peut comporter un logement pour l'applicateur et, le cas échéant, un ou plusieurs logements pour des organes d'application différents ou pour des pièces constitutives de l'organe d'application permettant de réaliser des tracés différents.

Dans la variante illustrée à la figure 8, le produit P est contenu dans un récipient 15 qui est creux et dans lequel l'applicateur doit être au moins partiellement introduit pour être chargé en produit.

On peut remarquer que dans cet exemple le manche 2 comporte une tige 2a dont l'extrémité distale 2b est décalée du côté opposé à l'organe d'application 5. Cela peut faciliter l'introduction dans le récipient et le chargement en produit. Dans cet exemple, l'extrémité du manche est encliquetée dans un logement de l'organe d'application. L'axe longitudinal X considéré pour définir l'angle α est celui de la partie saisie par l'utilisateur lors de l'application.

Le produit P est par exemple absorbé dans un manchon 22 d'un substrat poreux recouvrant la paroi intérieure du récipient 15.

En l'absence d'utilisation, le manche 2 ferme le récipient 15, de préférence de façon étanche lorsque le produit P contient un solvant volatil.

Le chargement de l'organe d'application 5 peut s'effectuer par exemple par contact de la surface applicatrice 6 avec la surface radialement intérieure du manchon 22 lors du retrait de l'applicateur.

Le manchon 22 peut être réalisé dans une mousse, élastiquement compressible, à cellules ouvertes, et avoir un diamètre intérieur suffisamment faible pour permettre un contact avec la surface applicatrice 6, et notamment un serrage suffisant pour permettre la rotation de l'organe d'application lors de son extraction.

Dans une variante non illustrée, l'applicateur 1 est solidaire d'un dispositif de conditionnement et d'application d'un autre produit, étant par exemple monté sur un récipient contenant cet autre produit ou sur un organe de fermeture de ce récipient. L'autre produit est par exemple un produit complémentaire de celui à appliquer avec l'applicateur rotatif, par exemple un mascara, une ombre à paupières ou un rouge à lèvres.

Dans une variante non illustrée, le manche 2 comporte à son extrémité opposée à l'organe d'application 5 un deuxième organe d'application permettant d'appliquer par exemple le même produit, mais sur une surface plus large ou pour effectuer une finition, ou un autre produit.

Le cas échéant, la face frontale 30 de l'organe d'application peut également servir à l'application, afin par exemple d'appliquer le produit sur une plus large étendue.

La surface applicatrice 6 peut par exemple servir à dessiner un contour tandis que la face frontale 30 sert à appliquer le produit d'un côté de ce contour.

La face frontale 30 peut par exemple être plane, comme illustré sur les figures 1 à 3, ou en variante concave ou convexe, étant floquée ou non.

On va maintenant décrire plus particulièrement d'autres variantes de réalisation de l'organe d'application 5.

Dans les exemples qui viennent d'être décrits, le disque 7 de l'organe d'application 5 a une épaisseur constante sur toute sa périphérie afin de définir une surface applicatrice 6 continue et de largeur constante.

Des surfaces applicatrices 6 différentes peuvent être réalisées afin de dessiner divers motifs ou traits sur la peau.

On peut utiliser par exemple un organe d'application 5 dont la surface applicatrice est ondulée, afin de dessiner des vagues, comme illustré à la figure 10.

La surface applicatrice 6 peut comporter des reliefs destinés à réaliser, par exemple, un trait d'épaisseur variable périodiquement, comme illustré à la figure 11.

La surface applicatrice 6 peut être définie par des picots 31 ou autres reliefs, comme représenté à la figure 14, afin de dessiner des pointillés de forme rectangulaire ou circulaire, comme illustré sur les figures 12 et 13.

Ces picots 31 ou autres reliefs peuvent être répartis de manière régulière sur la circonférence de l'organe d'application 5, comme c'est le cas dans la figure 14.

En variante, les picots 31 ou autres reliefs peuvent être répartis de manière non uniforme sur la circonférence de l'organe d'application 5, comme illustré à la figure 16, afin de dessiner sur la peau des motifs dont l'écartement n'est pas constant, par exemple augmente, comme illustré à la figure 15.

Le périmètre de l'organe d'application 5 peut correspondre sensiblement à la longueur de la frange de cils, par exemple, et l'organe d'application 5 peut comporter au moins un repère 33 permettant à l'utilisateur d'appliquer de manière repérée l'organe d'application 5 sur la paupière à une extrémité de celle-ci. Ensuite, en faisant tourner la surface applicatrice 6 au contact de la peau, l'utilisateur peut dessiner sur la paupière des motifs dont l'écartement peut croître progressivement d'une extrémité à l'autre de la paupière.

La surface applicatrice 6 peut présenter une largeur constante sur toute sa circonférence ou une largeur variable, afin par exemple de dessiner un trait dont la largeur croît, comme illustré à la figure 17.

L'organe d'application 5 peut encore être réalisé de façon à dessiner simultanément au moins deux traits sur la peau.

La surface applicatrice 6 peut par exemple comporter deux portions 6a et 6b qui sont décalées axialement selon l'axe de rotation Y, de façon à dessiner deux traits parallèles.

La présence de portions disjointes sur la surface applicatrice 6 peut encore être utile pour charger chacune de ces portions avec un produit différent et dessiner simultanément deux traits ayant des couleurs différentes ou tracer un trait d'une couleur ou d'une autre en choisissant la portion 6a ou 6b de la surface applicatrice 6 que l'on applique sur la peau grâce à une inclinaison adéquate de l'organe d'application 5. Les portions 6a et 6b peuvent présenter des géométries identiques ou différentes, selon le maquillage à réaliser.

La surface applicatrice 6 peut être encore définie par une pièce de forme annulaire 41, tel qu'un joint torique, fixée de façon amovible sur une portion non amovible de l'organe d'application, comme illustré sur les figures 19 et 20.

Une gorge 43 peut être réalisée à la périphérie du disque 7 pour recevoir la pièce 41.

Cela peut permettre, par exemple, à l'utilisateur d'effectuer une sélection parmi des pièces définissant des surfaces applicatrices 6 différentes, selon les motifs à réaliser sur la peau.

Cela peut encore permettre de nettoyer la surface applicatrice ou de la remplacer lorsqu'un produit différent doit être utilisé.

L'utilisation d'une pièce rapportée pour définir la surface applicatrice peut encore éventuellement permettre d'utiliser pour réaliser cette surface applicatrice une matière ayant un coefficient de friction plus important avec la peau, afin de faciliter le transfert du produit et l'entraînement en rotation de l'organe d'application.

Cela peut également permettre d'utiliser, pour réaliser le moyeu ou le logement de l'articulation, un matériau relativement rigide, présentant un faible coefficient de friction.

La surface applicatrice peut encore, comme illustré à la figure 25, être définie entre deux faces 100 et 101 de l'organe d'application qui font entre elles un angle β qui est par exemple compris entre 20 et 90°.

L'angle γ entre la face 100 du disque située du côté du manche et l'axe Y de rotation est par exemple compris entre 120 et 160°.

Dans l'exemple des figures 23 et 24, l'organe d'application 5 est monté à l'extrémité d'une tige 107 qui présente une portion supérieure rectiligne 109 d'axe longitudinal Z décalé par rapport à l'axe longitudinal X du récipient. La portion supérieure 109 se raccorde à un insert 110 fixé dans un capot 112 agencé pour se visser sur un col fileté 115 du récipient.

L'organe d'application 5 est par exemple fixé à la tige 107 par encliquetage, la tige 107 comportant par exemple, comme illustré à la figure 24, une tête 108 encliquetée dans un logement 118 de l'organe d'application 5.

On voit sur la figure 24 que la surface applicatrice 6 peut comporter un flocage 120.

L'organe d'application peut contacter par un côté de la surface applicatrice 6, une surface intérieure 130 pour le chargement en produit, comme illustré à la figure 24.

La surface intérieure 130 est par exemple définie par un cylindre de produit ou par un support poreux imprégné de produit. Ce cylindre ou support peut être retenu dans le récipient, le cas échéant, grâce à une bague 150 rapportée sur le col, comme illustré à la figure 23.

La surface intérieure 130 peut être cylindrique de révolution, de diamètre D compris entre 7 et 20 mm par exemple, de préférence voisin de 8 mm.

L'encombrement transversal *d* de l'organe d'application peut être compris entre 4 et 10 mm par exemple, étant de préférence voisin de 5 mm.

Dans la variante illustrée à la figure 22, le récipient contient un manchon 160. La partie du manchon 160 qui est située au-dessus du niveau du produit P peut servir à enlever un excès de produit sur la surface applicatrice, laquelle vient au contact du manchon. Le produit P peut être liquide dans cet exemple.

L'expression « comportant un » doit être comprise comme étant synonyme de « comportant au moins un », sauf si le contraire est spécifié.

## Revendications

1. Dispositif de conditionnement et d'application d'un produit (P) de maquillage, comportant:
- un récipient apte à contenir le produit à appliquer, et
- un applicateur (1) pour appliquer le produit (P), notamment sur les paupières, comportant :
- un manche (2) de forme allongée; ayant un axe longitudinal (X),
- un organe d'application (5) rotatif, mobile relativement au manche (2) autour d'un axe de rotation (Y) non confondu avec l'axe longitudinal (X), l'organe d'application définissant une surface applicatrice (6) destinée à être chargée en produit (P) à appliquer sur une région à maquiller,
dispositif **caractérisé par le fait que** le récipient et l'applicateur sont séparés pendant l'application,
- et **par le fait que**
- l'axe de rotation (Y) est incliné par rapport à l'axe longitudinal (X) et non perpendiculaire à celui-ci;
et/ou
- l'organe d'application (5) est décalé latéralement par rapport au manche (2) de telle sorte que le côté proximal (4) de là surface applicatrice (6), défini comme le côté de celle-ci dirigé vers l'extrémité proximale du manche, soit libre.

2. Dispositif selon la revendication précédente, dans lequel l'axe de rotation (Y) est incliné par rapport à l'axe longitudinal (X) d'un angle (α) non nul strictement inférieur à 90°,

3. Dispositif selon l'une quelconque des revendications précédentes, dans lequel l'organe d'application (5) est décalé latéralement par rapport au manche (2) de telle sorte que le côté proximal (4) de la surface applicatrice (6), défini comme le côté de celle-ci dirigé vers l'éxtrémité proximale du manche, soit libre.

4. Dispositif selon la revendication précédente, dans lequel la surface applicatrice (6) est éloignée de l'axe longitudinal (X) d'une distance (*d*) supérieure à 2 mm, mieux supérieure à 4 mm, mieux encore supérieure à 6 mm.

5. Dispositif selon l'une quelconque des revendications précédentes, dans lequel la surface applicatrice (6) présente une largeur constante.

6. Dispositif selon l'une quelconque des revendications 1 à 5, dans lequel la surface applicatrice (6) présente une largeur variable.

7. Dispositif selon l'une quelconque des revendications précédentes, dans lequel la surface applicatrice (6) est continue circonférentiellement.

8. Dispositif selon l'une quelconque des revendications précédentes, dans lequel la surface applicatrice (6) de l'organe d'application comporte plusieurs régions (6a, 6b) disjointes.

9. Dispositif selon l'une quelconque des revendications précédentes, dans lequel l'organe d'application (5) est relié au manche (2) par une articulation (8, 10) disposée entièrement d'un seul- côté de la surface applicatrice (6).

10. Dispositif selon la revendication précédente, dans lequel l'articulation. (8, 10) comporte un moyeu (8) et un logement (10) dans lequel est reçu le moyeu (8).

11. Dispositif selon la revendications précédente, dans lequel l'organe d'application (5) comporte le logement (10) et le manche (2) comporte le moyeu (8).

12. Dispositif selon la revendication 11 ou 12, dans lequel le logement (10) est traversant.

13. Dispositif selon l'une quelconque des revendications 11 à 13, le moyeu étant encliqueté dans le logement.

14. Dispositif selon l'une quelconque des revendications précédentes, dans lequel la surface applicatrice (6) est définie par une pièce. (41) amovible.

15. Dispositif selon l'une quelconque des revendications précédentes, dans lequel l'axe longitudinal (X) est rectiligne.

16. Dispositif selon l'une quelconque des revendications précédentes, dans lequel l'organe d'application (5) comporte au moins un repère (33), notamment sur sa face frontale.

17. Dispositif selon l'une quelconque des revendications précédentes, dans lequel le produit est un eyeliner.

18. Dispositif selon l'une quelconque des revendications précédentes, le récipient comportant un manchon (22) d'un matériau poreux.

19. Dispositif selon la revendication précédente, le manchon (22) étant formé d'une mousse élastiquement compressible, à cellules ouvertes,

20. Dispositif selon l'une des revendications 18 à 19, le manchon présentant un diamètre intérieur suffisamment faible pour permettre un contact de l'organe d'application avec la surface radialement intérieure du manchon lors du stockage et/ou lors de l'extraction de l'applicateur du récipient, notamment pour permettre une rotation,

21. Dispositif selon l'une quelconque des revendications 18 à 20, l'applicateur étant agencé pour fermer de manière étanche le récipient en l'absence d'utilisation.

22. Dispositif selon la revendication 1, l'organe d'application (5) étant supporté par une tige (107) ayant une portion supérieure (109) excentrée relativement au récipient.

23. Dispositif selon l'une quelconque des revendications précédentes, comportant un boîtier logeant une réserve (22) de produit P.

24. Dispositif selon la revendication précédente, la réserve (22) de produit étant un pain de produit, notamment pulvérulent et compacté, ou un substrat poreux imprégné du produit P, celui-ci étant fluide.

25. Dispositif selon la revendications 23 ou 24, le boîtier (20) comportant en outre un miroir (25).

26. Dispositif selon selon l'une quelconque dés revendications 23 à 25, comportant plusieurs produits différents:

27. Dispositif selon l'une quelconque des revendications 23 à 26, le boîtier comportant un logement pour l'applicateur et, le cas. échéant, un ou plusieurs logements pour des organes d'application différents ou pour des pièces constitutives de l'organe d'application permettant de réaliser des tracés différents.

28. Dispositif selon l'une quelconque des revendications précédentes, l'organe d'application étant réalisé au moins partiellement dans un matériau poreux, par exemple une mousse thermoplastique, élastomère, ou thermoplastique élastomère..

29. Dispositif selon l'une quelconque des revendications précédentes, la surface applicatrice (6) étant floquée.

## Claims

1. A packaging and applicator device for a makeup composition (P), the device comprising:
- a receptacle suitable for containing the composition for application; and
- an applicator (1) for applying the composition (P), in particular to the eyelid, the applicator comprising:
- a handle (2) of elongate shape, having a longitudinal axis (X); and
- a rotary applicator member (5) movable relative to the handle (2) about an axis of rotation (Y) that does not coincide with the longitudinal axis (X), the applicator member defining an applicator surface (6) that is for loading with composition (P) for application on a region to be made up,
the device being **characterized by** the fact that the recipient and the applicator are separate during application
and by the fact that
- the axis of rotation (Y) is inclined relative to the longitudinal axis (X) and is not perpendicular thereto; and/or
- the applicator member (5) is offset laterally relative to the handle (2) in such a manner that the proximal side (4) of the applicator surface (6) defined as being the side thereof that is directed towards the proximal end of the handle, is frees

2. A device according to the preceding claim, in which the axis of rotation (Y) is inclined relative to the longitudinal axis (X) by a non-zero angle (α) that is strictly less than 90°.

3. A device according to any preceding claim, in which the applicator member (5) is offset laterally relative to the handle (2) in such a manner that the proximal side (4) of the applicator surface (6), defined as being the side thereof that is directed towards the proximal end of the handle, is free.

4. A device according to the preceding claim, in which the applicator surface (6) is offset from the longitudinal axis (X) by a distance (d) that is greater than 2 mm, better greater than 4 mm, better still greater than 6 mm.

5. A device according to any preceding claim, in which the applicator surface (6) presents a width that is constant.

6. A device according to any one of claims 1 to 5, in which the applicator surface (6) presents a width that varies.

7. A device according to any preceding claim, in which the applicator surface (6) is circumferentially continuous.

8. A device according to any preceding claim, in which the applicator surface (6) of the applicator member comprises a plurality of disjoint regions (6a, 6b).

9. A device according to any preceding claim, in which the applicator member (5) is connected to the handle (2) via a pivot (8, 10) disposed entirely on one side of the applicator surface (6).

10. A device according to the preceding claim, in which the pivot (8, 10) comprises a hub (8) and a housing (10) in which the hub (8) is received.

11. A device according to the preceding claim, in which the applicator member (5) comprises the housing (10) and the handle (2) comprises the hub (8)

12. A device according to claim 11 or claim 12, in which the housing (10) is a through housing.

13. A device according to any one of claims 11 to 13, the hub being snap-fastened into the housing.

14. A device according to any preceding claim, in which the applicator surface (6) is defined by a removable part (41).

15. A device according to any preceding claim, in which the longitudinal axis (X) is rectilinear.

16. A device according to any preceding claim, in which the applicator member (5) includes at least one reference mark (33), in particular on its front face

17. A device according to any preceding claim, in which the composition is an eyeliner.

18. A device according to any preceding claim, the receptacle comprising a sleeve (22) of a porous material.

19. A device according to the preceding claim, the sleeve (22) being formed by an elastically-compressible foam having open cells.

20. A device according to claim 18 or claim 19, the sleeve presenting an inside diameter that is small enough to enable the applicator member to come into contact with the radially-inside surface of the sleeve during storage and/or during extraction of the applicator from the receptacle, in particular in order to enable it to rotate.

21. A device according to any one of claims 18 to 20, the applicator being arranged to close the receptacle in leaktight manner while not in use.

22. A device according to claim 1, the applicator member(5) being carried by a stem (107) whose upper portion (109) is off centered relative to the receptacle.

23. A device according to any preceding claim, comprising a case housing a supply (22) of composition P.

24. A device according to any preceding claim, the supply (22) of composition being a cake of composition, e.g. a compacted powder or a casting, or a porous substrate impregnated with the composition P as the latter is fluid.

25. A device according to claim 23 or claim 24, the case (20) further including a mirror (25).

26. A device according to any one of claims 23 to 25, including several different compositions

27. A device according to any one of claims 23 to 26, the case including a housing for the applicator, and where appropriate, one or more housings for different applicator members or for component parts of the applicator member enabling different traces to be made.

28. A device according to any preceding claim, the applicator member being made at least in part out of porous material, e.g. a thermoplastic foam, an elastomer foam, or possibly a thermoplastic elastomer foam.

29. A device according to any preceding claim, the applicator surface (6) being flocked.

## Patentansprüche

1. Vorrichtung zur Aufbereitung und zur Applikation eines Produktes (P) zum Schminken, die aufweist:
- einen Behälter, der geeignet ist, um das Produkt zum Applizieren zu enthalten, und
- eine Applikationseinrichtung (1), um das Produkt (p) zu applizieren, insbesondere auf den Augenlidern, die aufweist:
- einen Griff bzw. Stil (2) mit einer längserstreckten Form, der eine Längsachse (X) hat,
- ein drehbares Element zur Applikation (5), das relativ zu dem Stil bzw. Griff (2) um eine Rotationsachse (Y) beweglich ist, die nicht mit der Längsachse (X) zusammenfallt, wobei das Applikationselement eine Applizieroberfläche (6) festlegt, die dazu bestimmt ist, um mit Produkt (P) beladen zu werden, um auf einem Bereich zum Schminken appliziert zu werden,
wobei die Vorrichtung **dadurch gekennzeichnet ist, dass** der Behälter und die Applikationseinrichtung während der Applikation getrennt sind,
und **dadurch**, dass
- die Rotationsachse (Y) im Hinblick auf die Längsachse (X) geneigt ist und nicht senkrecht zu dieser ist, und/oder
- das Applikationselement (5) bezogen auf den Griff bzw. Stil (2) seitlich in der Weise versetzt ist, dass die proximale Seite (4) der Applizieroberfläche (6), die wie die Seite von dieser, die gegen das proximale Ende des Stils bzw. Griffes gerichtet ist, frei ist.

2. Vorrichtung nach dem voranstehenden Anspruch, bei welcher die Rotationsachse (Y) bezogen auf die Längsachse (X) um einen Winkel (α), der nicht genau Null und geringer als 90° ist, geneigt ist.

3. Vorrichtung nach einem der voranstehenden Ansprüche, in welcher das Applikationselement (5) bezogen auf den Griff bzw. Stil (2) seitlich in der Weise versetzt ist, dass die proximale Seite (4) der Applizieroberfläche (6), die wie die Seite von dieser die zu dem proximalen Ende des Stils bzw. Griffes gerichtet ist, frei ist.

4. Vorrichtung nach dem voranstehenden Anspruch, bei welcher die Applizieroberfläche (6) von der Längsachse (X) um einen Abstand (d) größer als 2 mm, besser größer als 4 mm, noch besser größer als 6 mm entfernt ist.

5. Vorrichtung nach einem der voranstehenden Ansprüche, bei welcher die Applizieroberfläche (6) eine gleich bleibende Größe vorzuweisen hat.

6. Vorrichtung nach irgendeinem der Ansprüche 1 bis 5, bei welcher die Applizieroberfläche (6) eine veränderliche Größe vorzuweisen hat.

7. Vorrichtung nach irgendeinem der voranstehenden Ansprüche, bei welcher die Applizieroberfläche (6) umfangsmäßig fortlaufend ist.

8. Vorrichtung nach irgendeinem der voranstehenden Ansprüche, bei welcher die Applikationselement (6) des Applikationselements mehrere getrennte bzw. unzusammenhängende Bereiche (6a, 6b) aufweist.

9. Vorrichtung nach irgendeinem der voranstehenden Ansprüche, bei welcher das Applikationselement (5) mit dem Stil bzw. Griff (2) über ein Gelenk (8, 10) verbunden ist, das vollständig von einer einzigen Seite der Applizieroberfläche (6) angeordnet ist.

10. Vorrichtung nach dem voranstehenden Anspruch, bei welcher das Gelenk (8, 10) eine Nabe (8) und eine Aufnahme (10), in welcher die Nabe (8) aufgenommen ist, aufweist.

11. Vorrichtung nach dem voranstehenden Anspruch, bei welcher das Applikationselement (5) die Aufnahme (10) aufweist und der Stil bzw. Griff (2) die Nabe (8) aufweist.

12. Vorrichtung nach Anspruch 11 oder 12, bei welcher die Aufnahme (10) querend ist.

13. Vorrichtung nach irgendeinem der Ansprüche 11 bis 13, wobei die Nabe in die Aufnahme einrastbar ist.

14. Vorrichtung nach irgendeinem der voranstehenden Ansprüche, bei welcher die Applizieroberfläche (6) durch einen beweglichen Abschnitt bestimmt ist.

15. Vorrichtung nach einem der voranstehenden Ansprüche, bei welcher die longitudinale Achse (X) rechtwinklig ist.

16. Vorrichtung nach einem der voranstehenden Ansprüche, bei welcher das Applikationselement (5) zumindest eine Markierung (33), insbesondere auf seiner Vorderfläche, aufweist.

17. Vorrichtung nach irgendeinem der voranstehenden Ansprüche, bei welcher das Produkt ein Eyeliner ist.

18. Vorrichtung nach einem der voranstehenden Ansprüche, wobei der Behälter einen Zylinder (22) aus einem porösen Material aufweist.

19. Vorrichtung nach dem voranstehenden Anspruch, wobei der Zylinder (22) aus einem elastisch kompressiblen Schaum mit offenen Zellen bzw. Poren ist.

20. Vorrichtung nach einem der Ansprüche 18 bis 19, wobei der Zylinder einen inneren Durchmesser vorzuweisen hat, der gerade ausreichend ist, um eine Berührung das Applikationselement mit der radial inneren Oberfläche des Stils bzw. Griffes während der Lagerung und/oder während der Entnahme der Applikationsvorrichtung aus dem Behälter, insbesondere um eine Drehung zu ermöglichen, zu erlauben.

21. Vorrichtung nach einem der Ansprüche 18 bis 20, wobei die Applikationsvorrichtung angeordnet ist, um in einer dichten Weise den Behälter in Abwesenheit einer Verwendung zu verschließen.

22. Vorrichtung nach Anspruch 1, wobei die Applikationseinrichtung (5) von einem Schaft (107) getragen wird, der einen oberen Abschnitt (109) hat, der im Verhältnis zu dem Behälter exzrentriert ist.

23. Vorrichtung nach einem der voranstehenden Ansprüche, der einen Dose hat, die einen Vorrat (22) des Produktes (P) unterbringt.

24. Vorrichtung nach dem voranstehenden Anspruch, wobei der Vorrat (22) des Produktes eine Masse des Produktes ist, insbesondere eine pulvrige und kompaktierte, oder ein porösese Substrat, das mit dem Produkte (P) imprägniert ist, wobei dieses fluid bzw. flüssig.

25. Vorrichtung nach dem Anspruch 23 oder 24, wobei die Dose (20) außerdem einen Spiegel (25) aufweist.

26. Vorrichtung nach einem der Ansprüche 23 bis 25, die zusätzlich verschiedene Produkte aufweist.

27. Vorrichtung nach einem der Ansprüche 23 bis 26, wobei die Dose eine Aufnahme für die Applikationsvorrichtung, im gegebenen Falle eine oder mehrerer Unterbringungen für verschiedenen Applikationselement oder für Ausbildungsabschnitte der Applikationselement aufweist, die es erlauben, verschiedene Linien bzw. Spuren zu verwirklichen.

28. Vorrichtung nach irgendeinem der voranstehenden Ansprüche, wobei die Applikationseinrichtung zumindest teilweise aus einem porösen Material verwirklicht ist, z.B. einem thermoplastischen Schaum, Elastomer, oder thennoplastischem Elastomer.

29. Vorrichtung nach irgendeinem der voranstehenden Ansprüche, wobei die Applikationsoberfläche (6) beflockt ist.
